# FASCICULE DE BREVET EUROPEEN

(11) **EP 0 378 966 B1**
(45) Date de publication et mention de la délivrance du brevet: **01.06.1994**
(21) Numéro de dépôt: 89810929.3
(22) Date de dépôt: 08.12.1989
(51) Int. Cl.: A43B 5/04

(54) **Chaussure de ski**
Schischuh
Ski boot

(30) Priorité: 18.01.1989 CH 153/89
(43) Date de publication de la demande: 25.07.1990
(73) Titulaire: LANGE INTERNATIONAL S.A., CH-1700 Fribourg (CH)
(72) Inventeur: Bidoia, Vincenzo, I-Castelfranco Veneto/Treviso (IT)
(74) Mandataire: Meylan, Robert Maurice

(56) Documents cités:
- EP-A- 0 206 394
- EP-A- 0 217 423
- EP-A- 0 230 062
- EP-A- 0 241 840

## Description

La présente invention a pour objet une chaussure de ski constituée d'une partie inférieure comprenant la semelle et entourant le pied et le talon et d'une tige constituée d'un collier articulé sur la partie inférieure et d'un capot basculant en forme d'étrier s'étendant en dessous du collier et au-dessus du talon et également articulé sur la partie inférieure en dessous de l'articulation du collier, le collier et le capot étant reliés par un dispositif de liaison s'étendant dans un plan vertical et dont les extrémités sont articulées respectivement sur le collier et sur le capot basculant, et comprenant des moyens de verrouillage du capot basculant sur la partie inférieure de la chaussure de manière à limiter le degré de flexion de la tige en position de descente par l'intermédiaire du dispositif de liaison.

Une telle chaussure est décrite dans la demande de brevet EP 0 286 586. La réalisation de la tige en deux parties, collier et capot, permet une large ouverture de la chaussure grâce au basculement important du collier vers l'arrière.

On connaît d'autre part, du document EP-A-0 206 394, une chaussure de ski comprenant une tige articulée sur un bas de coque et présentant, à l'arrière, une découpe rectangulaire dans laquelle est engagé un élément élastique en appui contre une butée solidaire de la coque, de telle sorte que cet élément élastique est comprimé entre le bord inférieur de la découpe de la tige et la butée lors de la flexion en avant de la tige. L'élément élastique, en matériau incompressible, travaille en expansion dans un fourreau mobile permettant de modifier la longueur de la partie susceptible de s'expandre et partant le degré de flexion de la tige.

La présente invention a pour but d'introduire dans le dispositif de liaison d'une chaussure du type défini plus haut, des moyens permettant d'améliorer et d'ajuster la flexibilité de la chaussure en flexion avant.

La chaussure selon l'invention est définie par la revendication 1.

Selon une forme d'exécution de l'invention l'élément élastique est un bloc de caoutchouc entouré d'un manchon coulissant permettant de modifier la longueur de la partie du bloc de caoutchouc susceptible de se déformer en expansion et déterminant par conséquent l'élasticité de la liaison.

Selon une autre forme exécution, l'élément élastique, caoutchouc ou ressort, est plus ou moins précomprimé par un écrou de précompression.

Le dessin annexé représente, à titre d'exemple, deux formes d'exécution de l'invention.

La figure 1 est une vue en coupe verticale longitudinale d'une chaussure équipée d'un dispositif de liaison à élasticité variable selon une première forme d'exécution.

La figure 2 est une vue de détail montrant le dispositif de liaison utilisé à la figure 1.

La figure 3 est une vue de détail analogue à celle de la figure 2 représentant une seconde forme d'exécution du dispositif de liaison.

La chaussure représentée à la figure 1 est semblable à la chaussure représentée et décrite dans la demande de brevet EP 0 286 586. Elle est constituée d'un bas de coque 1 comprenant la semelle et entourant le pied et le talon et présentant en outre une languette 2 s'étendant vers le haut au-dessus du talon, et d'une tige constituée d'un collier 3 articulé en 30 sur le bas de coque 1 et d'un capot 4 en forme d'étrier s'étendant juste au-dessus du talon et articulé en 5 sur le bas de coque 1 en dessous de l'articulation du collier 3. Le collier 3 et le capot 4 sont reliés par un dispositif de liaison 6 articulé à son extrémité supérieure par un axe 7 au collier 3 et à son extrémité inférieure par un axe 8 au capot 4. Le collier est muni d'au moins une boucle 9 pour son serrage autour de la cheville. Le capot 4 comporte un cliquet 10 en forme de bascule coopérant avec une butée 11 solidaire du bas de coque 1 pour verrouiller la tige en position de descente.

La figure 2 représente le dispositif de liaison 6 à plus grande échelle et en demi-coupe axiale. Il comprend une tête 12 traversée par l'axe 7, une vis 13 vissée d'une part dans la tête 12 et d'autre part dans un piston 14, les parties vissées respectivement dans la tête 12 et dans le piston 14 étant de pas opposés, la partie médiane de la vis présentant une molette d'entraînement 15. Le dispositif de liaison 6 comprend en outre un cylindre 16 attaché à l'axe 8, dans lequel est monté le piston 14, un bloc de caoutchouc 17 en forme de manchon cylindrique ajusté sur le moyeu 18 du piston 14 et un manchon cylindrique métallique 19 monté coulissant entre le cylindre 16 d'une part et le piston 14 et le bloc en caoutchouc 17 d'autre part. La section intérieure du manchon 19 est approximativement identique à la section extérieure du bloc en caoutchouc 17, mais il peut coulisser avec un frottement faible ou nul sur le caoutchouc. Le manchon cylindrique 19 est muni d'un bouton 20, représenté en pointillés, destiné à l'entraînement à la main du cylindre 19. Le bouton 20 est relié au cylindre 19 par une partie de section rectangulaire 21 montée rotativement sur le cylindre 19. Le cylindre 16 présente une fente longitudinale 22 permettant le déplacement du bouton 20 le long du cylindre 16. La fente 22 est constituée de parties circulaires reliées par des rétrécissements, de telle sorte que le bouton 20 peut occuper plusieurs positions discrètes. Il sera toutefois possible de prévoir un réglage continu. Selon sa position, le manchon 19 entoure une partie plus ou moins longue du caoutchouc 17 et détermine par conséquent la longueur de la partie du caoutchouc 17 susceptible de se déformer en expansion. Plus cette partie est longue, plus grande est l'élasticité de la liaison. Le caoutchouc étant incompressible, la liaison est pratiquement rigide lorsque le caoutchouc est entièrement entouré par le manchon 19. Le caoutchouc pourrait être remplacé par tout autre matériau élastique incompressible.

La vis 13 permet évidemment de modifier la distance entre les axes 7 et 8, c'est-à-dire de modifier l'inclinaison de la tige de la chaussure. Il serait toute-fois bien entendu possible de remplacer la vis 13 par une liaison de longueur invariable.

Une seconde forme d'exécution du dispositif de liaison est représenté à la figure 3. Sur l'axe 7 est montée une tête 23 analogue à la tête 12, tête dans laquelle est vissée une tige filetée 24 solidaire d'un piston 25 monté dans un cylindre 26 attaché à l'axe 8. Au-dessus du piston 25 est monté un manchon en caoutchouc 27 susceptible d'être comprimé par un écrou de précompression 28 monté sur la tige filetée 24 et exerçant une précompression sur le caoutchouc 27 par l'intermédiaire d'une rondelle 29.

Lors de la flexion de la tige de la chaussure vers l'avant, le fond 26a du cylindre 26 vient buter contre la rondelle 29 et écraser le caoutchouc 27 qui se déforme en expansion. Si le caoutchouc 27 est précomprimé par l'écrou 28, son élasticité à la déformation en expansion diminue et l'élasticié de la liaison 6 diminue également. La flexibilité de la chaussure diminue. Il est ainsi possible de modifier la flexibilité de la chaussure.

Le caoutchouc 27 ou tout matériau élastique incompressible pourrait être remplacé par un ressort hélicoïdal. Une précompression du ressort a le même effet qu'une précompression du caoutchouc.

La précompression de l'élément élastique 27 fait apparaître un jeu entre la rondelle 29 et le fond du cylindre 26a. Ce jeu peut être rattrapé en vissant la tige filetée 24 dans la tête 23.

La tige filetée 24 pourrait être remplacée par une vis à pas opposés analogue à la vis 13 de la figure 2, de manière à obtenir une liaison à longueur variable.

## Revendications

1. Chaussure de ski constituée d'une partie inférieure (1) comprenant la semelle et entourant le pied et le talon et d'une tige constituée d'un collier (3) articulé sur la partie inférieure et d'un capot basculant (4) en forme d'étrier s'étendant en dessous du collier et au-dessus du talon et également articulé sur la partie inférieure (1) en dessous de l'articulation du collier, le collier (3) et le capot (4) étant reliés par un dispositif de liaison (6) s'étendant dans un plan vertical et dont les extrémités sont articulées respectivement sur le collier (3) et sur le capot basculant (4), et comprenant des moyens de verrouillage (10, 11) du capot basculant (4) sur la partie inférieure (1) de la chaussure de manière à limiter le degré de flexion de la tige en position de descente par l'intermédiaire du dispositif de liaison (6), caractérisé par le fait que le dispositif de liaison (6) est constitué d'au moins deux parties (14, 16; 25, 26) entre lesquelles est disposé un élément élastique (17; 27) travaillant en compression lorsqu'une traction est exercée sur le dispositif de liaison, une partie du dispositif de liaison (6) étant constituée d'un piston (14; 25) solidaire de l'une (7) des extrémités du dispositif de liaison et l'autre partie du dispositif de liaison étant constituée d'un-cylindre (16; 26), muni d'un fond (26a), solidaire de l'autre extrémité (8) du dispositif de liaison et entourant le piston (14; 25), l'élément élastique (17; 27) étant monté entre le piston et le fond du cylindre, des moyens (19, 20; 24) étant prévus pour modifier l'élasticité en compression de l'élément élastique.

2. Chaussure selon la revendication 1, caractérisée par le fait que l'élément élastique est un bloc en matériau élastique incompressible (17) et que le dispositif de liaison comprend des moyens pour modifier l'élasticité du dispositif de liaison constitués d'un manchon (19) entourant le piston (14) et le bloc de matière élastique (17), ce manchon étant déplaçable le long et autour du bloc élastique de manière à modifier la longueur de la partie du bloc élastique susceptible de se déformer en expansion et par conséquent l'élasticité, à la traction, du dispositif de liaison.

3. Chaussure selon la revendication 1 ou 2, caractérisée par le fait que l'une des extrémités du dispositif de liaison est constituée d'une tête (12) reliée au piston (14) par une vis à deux filetages gauche et droit (13) vissée, d'une part, dans ladite tête, et, d'autre part, dans le piston, cette vis (13) étant munie d'une molette d'entraînement en rotation (15) dans sa partie médiane pour modifier la longueur du dispositif de liaison.

4. Chaussure selon la revendication 1, caractérisée par le fait que le piston (25) est muni d'une tige filetée (24) sur laquelle est monté un écrou (28) permettant d'exercer une précompression variable de l'élément élastique (27) de manière à modifier l'élasticité à la traction du dispositif de liaison.

5. Chaussure selon la revendication 4, caractérisée par le fait que l'élément élastique est un bloc de caoutchouc.

6. Chaussure selon la revendication 4, caractérisée par le fait que l'élément élastique est un ressort hélicoïdal.

7. Chaussure selon la revendication 4, caractérisée par le fait que l'une des extrémités du dispositif de liaison est constituée d'une tête (23) et que la tige filetée du piston est vissée, d'une part, dans le piston, et, d'autre part, dans la tête (23), les parties vissées dans le piston et dans la tête étant de pas opposés de manière à permettre une modification de la longueur du dispositif de liaison par la rotation de la tige filetée.

## Claims

1. Ski boot which consists of a lower part (1) which comprises the sole and surrounds the foot and the heel, and a shaft which consists of a collar (3) which is articulated on the lower part and of a tilting cover (4) in the form of a stirrup which extends under the collar and above the heel and which is also articulated on the lower part (1) under the articulation of the collar, said collar (3) and said cover (4) being connected together by a linking device (6) extending in a vertical plane and whose ends are articulated respectively on the collar (3) and on the tilting cover (4), and which further comprises means (10, 11) for locking the shaft in a descent position through the locking device (6), characterized by the fact that the locking device (6) consists of at least two parts (14, 16; 25, 26) between which an elastic element (17; 27) is located, said elastic element working under compression when a traction is exerted on the locking device, a part of the linking device (6) consisting of a piston (14; 25) integral with one (7) of the ends of the linking device and the other part of the linking device consisting of a cylinder (16; 26) provided with a bottom (26a) and integral with the other end of the linking device and surrounding the piston (14; 25), said elastic element (14; 27) being mounted between the piston and the bottom of the cylinder, means (19, 20; 24) being provided for modifying the elasticity of the elastic element under compression.

2. The boot as claimed in claim 1, characterized by the fact that the elastic element is a block made of incompressible elastic material (17), and that the linking device comprises means for modifying the elasticity of the linking device which are constituted by a moving sleeve (19) surrounding the piston (14) and the block of the elastic material (17), this sleeve being displaceable along and around the elastic block in order to modify the length of the part of the elastic block which is capable of undergoing expanding deformation and consequently to modify the elasticity under tension of the linking device.

3. The boot as claimed in claim 1 or 2, characterized by the fact that one of the ends of the linking device consists of a head (12) connected to the piston (14) by a screw with left-hand and right-hand threads (13) screwed on one end in said head and on the other end in the piston, this screw (13) being provided with a rotary actuation wheel (15) in the middle portion for modifying the length of the linking device.

4. The boot as claimed in claim 1, characterized by the fact that the piston (25) has a threaded rod (24) on which a nut (28) is mounted which makes it possible to effect variable precompression of the elastic element (27), in order to modify the elasticity of the linking device under tension.

5. The boot as claimed in claim 4, characterized by the fact that the elastic element is a block of rubber.

6. The boot as claimed in claim 4, characterized by the fact that the elastic element is a helical spring.

7. The boot as claimed in claim 4, characterized by the fact that one of the ends of the linking device consists of a head (23) and that the threaded rod of the piston is screwed on one end in the piston and on the other end in said head (23), whereby the parts screwed on one end in the piston and on the other end in the head have opposite threads in order to make it possible to effect a change of the length of the linking device by rotating the threaded rod.

## Patentansprüche

1. Skischuh mit einem unteren Teil (1), das die Sohle einbegreift und Fuss und Ferse umgibt, mit einem Schaft, bestehend aus einer, an dem unteren Teil angelenkten Gamasche (3) und mit einer schwenkbaren bügelförmigen Haube (4), die sich unterhalb der Gamasche und oberhalb der Ferse erstreckt und ebenfalls an dem unteren Teil (1), unterhalb der Schwenklagerung der Gamasche, angelenkt ist, wobei die Gamasche (3) und die Haube (4) durch eine Verbindungsvorrichtung (6), die sich in einer vertikalen Ebene erstreckt und deren Enden jeweils an der Gamasche (3) und an der schwenkbaren Haube (4) angelenkt sind, verbunden sind, und welche Verriegelungsmittel (10, 11) der schwenkbaren Haube (4) an dem unteren Teil (1) des Schuhes aufweist, um die Vorlagebeugung des Schaftes in Abfahrtsstellung mittels der Verbindungsvorrichtung (6) zu begrenzen, dadurch gekennzeichnet, dass die Verbindungsvorrichtung (6) aus wenigstens zwei Teilen (14, 16, 25, 26) besteht, zwischen welchen ein elastisches Element (17, 27) angeordnet ist, das unter Druck arbeitet wenn ein Zug auf die Verbindungsvorrichtung ausgeübt wird, wobei ein Teil der Verbindungsvorrichtung (6) aus einem Kolben (14, 25) besteht, der mit dem einen Ende (7) der Verbindungsvorrichtung fest verbunden ist und wobei der andere Teil der Verbindungsvorrichtung aus einem Zylinder (16, 26) besteht, mit einem Boden (26a), welcher mit dem anderen Ende (8) der Verbindungsvorrichtung fest verbunden ist und den Kolben (14, 25) umgibt, wobei das elastische Element (17, 27) zwischen dem Kolben und dem Zylinderboden montiert ist, mit Mitteln (19, 20, 24) um die Druckelastizität des elastischen Elementes zu verändern.

2. Skischuh gemäss Anspruch 1, dadurch gekennzeichnet, dass das elastische Element ein Block aus elastischem und zusammendrückbaren Material (17) ist, und dass die Verbindungsvorrichtung Mittel, um die Elastizität der Verbindungsvorrichtung zu verändern aufweist, welche aus einer Hülse (19) bestehen, die den Kolben (14) und den Block (17) aus elastischem Material umgibt, wobei die Hülse entlang und um den elastischen Block so bewegbar ist, dass die Länge des Teils des elastischen Blockes, die unter Ausdehnung verformbar ist, und folglich die Elastizität unter Zug der Verbindungsvorrichtung, sich verändert.

3. Skischuh gemäss Anspruch 1 oder 2, dadurch gekennzeichnet, dass das eine Ende der Verbindungsvorrichtung aus einem Kopf (12) besteht, der mit dem Kolben (14) durch eine Schraube mit zwei, rechten und linken Gewinden (13) verbunden ist, welche einerseits in diesen Kopf geschraubt ist und andererseits in den Kolben, wobei diese Schraube (13) in ihrem mittigen Teil ein Triebrädchen (15) aufweist, um die Länge der Verbindungsvorrichtung zu verändern.

4. Skischuh gemäss Anspruch 1, dadurch gekennzeichnet, dass der Kolben (25) eine Gewindestange (24) aufweist, auf welcher eine Mutter (28) montiert ist, die es erlaubt, einen veränderbaren Vordruck des elastischen Elements (27) auszuüben, um die Elastizität unter Zug der Verbindungsvorrichtung zu verändern.

5. Skischuh gemäss Anspruch 4, dadurch gekennzeichnet, dass das elastische Element ein Gummiblock ist.

6. Skischuh gemäss Anspruch 4, dadurch gekennzeichnet, dass das elastische Element eine Schraubenfeder ist.

7. Skischuh gemäss Anspruch 4, dadurch gekennzeichnet, dass das eine Ende der Verbindungsvorrichtung aus einem Kopf (23) besteht, und dass die Gewindestange des Kolbens einerseits in den Kolben geschraubt ist, und andererseits in den Kopf (23), wobei die in den Kolben und in den Kopf geschraubten Teile von entgegengesetzter Gewinderichtung sind, um eine Veränderung der Länge der Verbindungsvorrichtung durch Drehung der Gewindestange zu gestatten.
